# EUROPÄISCHE PATENTSCHRIFT

(11) **EP 1 183 573 B1**
(45) Veröffentlichungstag und Bekanntmachung des Hinweises auf die Patenterteilung: **14.09.2016**
(21) Anmeldenummer: 00915192.9
(22) Anmeldetag: 30.03.2000
(51) Int. Cl.: G04G 7/00, G04R 20/02

(54) **VERFAHREN ZUR SYNCHRONISATION VON ENTFERNTEN UHREN ÜBER SATELLIT AN EINE ZENTRALE UHR**
METHOD AND DEVICE FOR SYNCHRONISATION OF DISTANT CLOCKS TO A CENTRAL CLOCK VIA SATELLITE
PROCEDE DE SYNCHRONISATION D'HORLOGES ELOIGNEES AVEC UNE HORLOGE CENTRALE PAR L'INTERMEDIAIRE D'UN SATELLITE

(30) Priorität: 30.03.1999 DE 19914355
(43) Veröffentlichungstag der Anmeldung: 06.03.2002
(73) Patentinhaber: Schäfer, Wolfgang, 71254 Ditzingen (DE)
(72) Erfinder: Schäfer, Wolfgang, 71254 Ditzingen (DE)
(74) Vertreter: Gleiss & Grosse
(86) Internationale Anmeldenummer: PCT/EP2000/002838
(87) Internationale Veröffentlichungsnummer: WO 2000/060420

(56) Entgegenhaltungen:
- GB-A- 1 278 636
- US-A- 3 541 552
- US-A- 4 368 987
- US-A- 4 494 211
- GUREVICH E L ET AL: "SYNCHRONIZATION OF REMOTE TIME SCALES VIA SATELLITE COMMUNICATION CHANNELS" MEASUREMENT TECHNIQUES,US,CONSULTANTS BUREAU. NEW YORK, Bd. 35, Nr. 7, 1. Juli 1992 (1992-07-01), Seiten 825-828, XP000361212 ISSN: 0543-1972
- KIRCHNER D: "TWO-WAY TIME TRANSFER VIA COMMUNICATION SATELLITES" PROCEEDINGS OF THE IEEE,US,IEEE. NEW YORK, Bd. 79, Nr. 7, 1. Juli 1991 (1991-07-01), Seiten 983-990, XP000264855 ISSN: 0018-9219

## Beschreibung

Zusätzlich zu terrestrisch ausgesandten Zeitzeichen, z.B. DCF-77, werden in letzter Zeit vermehrt satellitengestützte Zeitsignale ausgesandt (D. Kirchner: "Two-Way Time Transfer Via Communication Satellites", Proceedings of the IEEE, Vol. 79, No. 7, Juli 1991, Seiten 983-990; US 4,494,211 A; E. L. Gurevich et al.: "Synchronization of Remote Time Scales Via Satellite Communication Channels", Measurement Techniques, US, Consultants Bureau, New York, Bd. 35, Nr. 7, 1. Juli 1992, Seiten 825-828). Die bekanntesten Verfahren sind das GPS- und GLONASS System.

Als gravierender Nachteil ist die Notwendigkeit einer hochgenauen Satelliten-Positionierung, sowie der exakten Kenntnis des Übertragungsweges, insbesondere der Ionosphäre und Troposhäre, zu sehen, die für einen Nutzer höchster Genauigkeit unumgänglich ist. Zudem werden die Satellitensignale für zivile Nutzer bewußt verfälscht ('Selective Availability'), um eine nichtmilitärische Nutzung mit höchster Genauigkeit zu verhindern. Es wurden Verfahren entwickelt, die eine teilweise Kompensation dieser Unsicherheiten erlauben (z.B. Differential GPS). Die Schwierigkeiten zur Nutzung des GPS Signales für hochpräzise Zeit-Anwendungen sind bis heute nicht zufriedenstellend gelöst.

Die genannten Verfahren sind wegen der kostengünstigen Verfügbarkeit geeigneter Empfangseinrichtungen weitverbreitet. Ein operationeller Nachteil wird gerade in der militärischen Natur der Systeme gesehen, die eine Nutzung unter industrieller Verantwortung behindern. Satellitengestützte Zeitsignale erfordern eine umfangreiche Infrastruktur zur Überwachung und Verifizierung. Als weiterer Nachteil ist zu sehen, daß hochpräzise Daten aus den genannten Systemen nur mit Zeitverzögerungen von Stunden oder länger zur Verfügung stehen.

Für metrologische Zwecke besonders geeignet ist das Zwei-Weg Verfahren (TWSTFT, Two Way Satellite Time- and Frequency Transfer) zur Zeitübertragung. Es ist ein von nationalen Eichbehörden (z.B. PTB Braunschweig) verwendetes Verfahren zum Vergleich existierender, auf Atomuhren basierender, Zeitskaien.

Der Vorteil dieses Verfahrens liegt in der prinzipiell bedingten Unabhängigkeit von der Satellitenposition und von Fehlern durch den Übertragungsweg. Er kann direkt aus der Symmetrie des Verfahrens abgeleitet werden. Da beide Partner einer Verbindung sowohl eine Sende- als auch Empfangseinrichtung benötigen, blieb die Anwendung des Verfahrens insbesondere wegen des relativ hohen Aufwandes auf wenige, nationale Behörden beschränkt (D, UK, F, OE, USA. JA, IT, ES, NL).

Die zunehmende Verfügbarkeit kleiner, kostengünstiger Satelliten-Bodenstationen mit Sendeeinrichtung läßt die systembedingten Nachteile heute immer mehr in den Hintergrund rücken. Es liegt nahe, das seit Jahren erprobte 2-Weg Verfahren als Alternative zu Einwegeverfahren (GPS, GLONASS) einer breiten Nutzung zugänglich zu machen.

Bisher stand dem im Wege, daß das 2-Wege Verfahren, auch TWSTFT (**T**wo-**W**ay **S**atellite **T**ime and **F**requency **T**ransfer) genannt, sich auf den Vergleich bestehender, extern zu den hier beschriebenen Geräten befindlicher Uhren, beschränkte und daß die Meßergebnisse erst mit einer Zeitverzögerung von bis zu mehreren Tagen nach entsprechenden Berechnungen vom BIPM (Bureau International des Poids et Mesures, Paris) veröffentlicht werden.

Der Erfindung liegt die Aufgabe zugrunde, ein Verfahren und eine Vorrichtung zur Synchronisation von Entfernten Uhren über Satellit mit einer Zentralen Uhr zu schaffen, wobei die genannten Nachteile nicht auftreten.

Die Aufgabe wird gelöst, indem die Gegenstände der unabhängigen Ansprüche geschaffen werden. Vorteilhafte Ausgestaltungen ergeben sich aus den Unteransprüchen.

Die Aufgabe wird insbesondere gelöst, indem ein Verfahren zur Synchronisation von Entfernten Uhren über Satellit mit einer Zentralen Uhr an einer Zentralen Bodenstation geschaffen wird, welches folgende Schritt aufweist:
a) Verbinden der Zentralen Uhr mit mindestens einer an einer Satelliten-Bodenstation angeordneten Entfernten Uhr über eine bidirektionale Satellitenverbindung;
b) Bidirektionales Senden und Empfangen von Zeitsignalen zwischen der Zentralen Uhr und der Entfernten Uhr über die Satellitenverbindung in Echtzeit;
c) sowohl die Zentrale Uhr als auch die Entfernte Uhr bestimmen jeweils die Zeitdifferenz zwischen dem Empfangszeitpunkt des von der Gegenstation gesandten Signales gegenüber der lokalen Uhr;
d) Austausch der beidseitig ermittelten Zeitdifferenzen der Entfernten Uhr und der Zentralen Uhr über die Satellitenverbindung, nämlich über die Funkstrecke, über die auch die Zeitsignale der Zentralen Uhr und der Entfernten Uhr ausgetauscht werden, in Echtzeit und
e) Synchronisation der Entfernten Uhr nach Stand und Gang auf die Zentrale Uhr in Abhängigkeit der über die Satellitenverbindung ausgetauschten Zeitsignale und ermittelten Zeitdifferenzen.

Die Aufgabe wird außerdem insbesondere gelöst, indem eine Vorrichtung zur Synchronisation von Entfernten Uhren über Satellit mit einer Zentralen Uhr, insbesondere zur Durchführung einer Ausführungsform des zuvor beschriebenen Verfahrens, geschaffen wird, wobei die Vorrichtung umfasst:
- eine an einer zentralen Bodenstation angeordnete Zentrale Uhr mit einer ersten Sende- und Empfangseinrichtung für Satellitensignale,
- eine an einer Satelliten-Bodenstation angeordnete Entfernte Uhr mit einer zweiten Sende- und Empfangseinrichtung für Satellitensignale, wobei die ersten und zweiten Sende- und Empfangseinrichtungen über eine bidirektionale Satellitenverbindung miteinander in Verbindung stehen,
- eine Einrichtung zur Bestimmung von Messdaten, umfassend die sowohl von der Zentralen Uhr als auch von der Entfernten Uhr jeweils zwischen dem Empfangszeitpunkt des von der Gegenstation gesandten Signales gegenüber der lokalen Uhr bestimmte Zeitdifferenz, sowie
- einen an der Entfernten Uhr vorgesehenen Regelkreis zur Synchronisation der Entfernten Uhr nach Stand und Gang auf die Zentrale Uhr in Abhängigkeit der von der Zentralen Uhr an die Entfernte Uhr in Echtzeit übermittelten ersten Zeitdifferenz und der zweiten Zeitdifferenz, wobei
- die Vorrichtung ausgebildet ist, um die Zeitdifferenzen in Echtzeit direkt über die Funkstrecke auszutauschen, über die auch die Zeitsignale der Entfernten Uhr und der Zentralen Uhr ausgetauscht werden.

Die zuvor genannten Nachteile behebt das Verfahren durch fünf wesentliche Neuerungen:
1. In der Entfernten Station befindet sich eine physikalische Uhr mit zusätzlicher Gangreserve. Es ist also nicht wie bisher beim 2-Weg Zeit-Transfer eine hochgenaue externe Uhr erforderlich, sondern es wird die direkt im Gerät eingebaute Uhr verwendet.
2. Die der Zeitübertragung dienenden Signale werden gleichzeitig für den bidirektionalen Austausch der 2-Weg Meßdaten genutzt.
3. Aufgrund der ständig erneuerten Meßdaten synchronisiert sich die Entfernte Uhr über einen Regelkreis auf die Zentrale Uhr unter Anbringung der sytembedingten Korrekturen, die ebenfalls zwischen den Stationen ausgetauscht werden.
4. Die an der Entfernten Uhr vorhandene Zeit- und Frequenzinformation steht in Form extern zugänglicher elektrischer Signale dem Nutzer zur Verfügung.
5. Die Qualität der Synchronisation ist aufgrund der ständigen Aufdatierung der Meßdaten mit minimalem Zeitverzug überprüfbar.

Für den Nutzer ergeben sich aus dem Verfahren folgende Vorteile:
1. Unabhängigkeit von Infrastrukturen mit militärischem- und/oder multinationalem Charakter.
2. Es besitzt keinerlei aus militärischen Gründen bewußt eingeführte Verschlechterung der Datenqualität ('Selective Availability').
3. Das System gewährleistet unter Ausnutzung des eingeführten Meßverfahrens nach dem 2-Wegeprinzip eine hohe Unabhängigkeit von der Satellitenposition. Es arbeitet ohne Kenntnis der Ausbreitungszeit längs des Übertragungsweges.
4. Die Qualität der in der Entfernten Station eingebauten Uhr kann im Vergleich zu Atom-Uhren deutlich geringer und kostengünstiger sein, da diese Uhr durch einen ständigen Regelkreis an die Zentrale Uhr angeglichen wird.
5. Das Verfahren ist geeignet, gerade auch Langzeitfehler (Drift) des Systemes so zuverlässig zu verhindern, wie es im praktischen Betrieb selbst kommerzielle Atomuhren höchster Qualität aus prinzipiellen Gründen nicht vermögen,
6. Das Verfahren arbeitet in Echt-Zeit ohne aufwendige Nachprozessierung der Daten.
7. Dem Nutzer stehen direkt verwendbare Zeitsignale zur Verfügung.
8. Das Verfahren besitzt durch direkte Relation zu einer anerkannten Zeitskala Eich-Qualität.
9. Das Meßverfahren ist einer Kalibration direkt zugänglich.

Vorzugsweise befindet sich die Entfernte Uhr als integraler Bestandteil in einer Satelliten-Bodenstation. Die Zentrale Uhr an einer Zentralen Bodenstation steht entweder ununterbrochen oder intermittierend mit einer oder mehreren Entfernten Uhren über bi-direktionale Satelliten-Kommunikationsverbindungen, genannt Zwei-Weg-Verbindungen, in Verbindung. Beide Seiten der Kommunikationsverbindung sind sowohl mit einer Sende- als auch mit einer Empfangseinrichtung für Satellitensignale ausgerüstet. Sowohl die Zentrale Uhr als auch die Entfernte Uhr bestimmen jeweils die Zeitdifferenz zwischen dem Empfangszeitpunkt des von der Gegenstation gesandten Signales gegenüber der lokalen Uhr. Diese Differenzen werden "Messdaten" genannt. Zentrale und Entfernte Uhr tauschen diese beidseitig gewonnenen "Messdaten" zusammen mit systembedingten Korrekturdaten intermittierend aus. Die Entfernte Uhr wird aufgrund der "Messdaten" nach Stand und Gang auf die Zentrale Uhr über einen Regelkreis synchronisiert. Für den Datenaustausch müssen außer den die Zeitinformation tragenden Satellitensignalen keine zusätzlichen Datenkanäle verwendet werden. Die so in der Bodenstation entstandene Zeit- und Frequenzinformationen stehen dem Nutzer physikalisch in der Form geeigneter puls- und/oder sinusförmiger Signale, genannt "Zeitsignale", einschließlich etwaiger digitaler Korrekturwerte zur Verfügung.

Die Entfernte, synchronisierte Uhr hat vorzugsweise eine eingebaute Gangreserve, die es erlaubt, Kommunikationsunterbrechungen bei reduzierter Genauigkeit zu überbrücken. Zur Genauigkeitssteigerung der in den Zeitsignalen befindlichen Informationen können dem Nutzer zusätzliche digitale Korrekturdaten zur Verfügung stehen. Die eindeutige Zeit- und Datumsangabe steht an einem Datenausgang zur Verfügung. Das Gesamtsystem benötigt keinerlei besondere Einrichtungen an Bord des Satelliten, wobei diese allerdings auch nicht ausgeschlossen werden. Das Gesamtsystem arbeitet ohne Information über die aktuelle Satellitenposition. Es handelt sich um ein Echt-Zeit-Verfahren mit ständiger, aktueller Verfügbarkeit der Datums-, Zeit- und Frequenzinformation.

Die Entfernte Bodenstation steht vorzugsweise über ein Frequenzmultiplexverfahren (FDMA) mittels der Zentralen Uhr in Verbindung.

Die Entfernte Bodenstation steht vorzugsweise über ein Codemultiplexverfahren (CDMA) mit der Zentralen Uhr in Verbindung.

Die Entfernte Bodenstation steht vorzugsweise über ein Zeitmultiplexverfahren (TDMA) mit der Zentralen Uhr in Verbindung.

Die Entfernte Bodenstation steht vorzugsweise über einen oder mehrere Satelliten mit der Zentralen Uhr in Verbindung.

Die Entfernte Bodenstation steht vorzugsweise mit einem System aus redundanten Zentralen Uhren über ein Multiplexverfahren in Verbindung.

Vorzugsweise steht eine beliebige Anzahl von Entfernten Bodenstationen über ein Multiplexverfahren mit der Zentralen Uhr in Verbindung.

Vorzugsweise steht eine beliebige Anzahl von Entfernten Bodenstationen über ein Multiplexverfahren mit einem redundanten System von Zentralen Uhren in Verbindung.

Vorzugsweise befindet sich an Bord des Satelliten ein transparenter Transponder.

Vorzugsweise befindet sich an Bord des Satelliten ein regenerativer Transponder.

Vorzugsweise wird dem Nutzer in digitaler Form der aktuelle Stand der Entfernten Uhr bezüglich der Zentralen Uhr mitgeteilt.

Vorzugsweise wird dem Nutzer ein Warnsignal zugeleitet, falls die Abweichung der Entfernten Uhr bezüglich der Zentralen Uhr einen Grenzwert überschreitet.

Vorzugsweise ist an der Zentralen Uhr der jeweilige Stand der Entfernten Uhr in Form von Telemetriedaten verfügbar.

Die Erfindung wird mit Bezug auf Figur 1 näher beschrieben. Figur 1 zeigt am Beispiel einer einfachen Kombination bestehend aus aus einer Zentralen Uhr (1) an einer Satellitenbodenstation (5) und einer Entfernten Uhr (2) in einer weiteren Satellitenbodenstation (11), wobei mit einer geeigneten Meassapparatur bestehend aus einer Sende- (7) und Empfangseinheit (8) an der Zentralen Station sowie den entsprechenden Sende- (12) und Empfangseinheit (13) an der entfernten Station ein Regelsignal (17) so gewonnen wird, dass die Entfernte Uhr (2) nach Stand und Gang mit der Zentralen Uhr (1) synchron ist. Zu diesem Zweck stehen beide Stationen mit eine bidirektionale Funkstrecke (9.1) und (9.2) über einen Satelliten (10) in Verbindung und tauschen in Echtzeit die Ergebnisse (15, 16) aus Zeitdifferenzmessungen (6, 14) in beiden Stationen direkt über die Funkstrecke (9.1, 9.2) aus, über die auch die Zeitsignale der Stationen ausgetauscht werden. Die Stellgrösse des Regelkreises (17) wird aus der Differenz der beiden Zeitdifferenzmessungen in der Entfernten Bodenstation gebildet. Sie beeinflusst die Frequenz der Entfernten Uhr (2). Die Referenzzeit (3) der Zentralen Uhr wird dem Nutzer an der Entfernten Uhr in Form von Zeitsignalen (18) zur Verfügung gestellt. Die Symmetrie des Gesamt-Aufbaues und der Funkstrecke sind maßgeblich für die Eliminierung der unbekannten Zeitverzögerungen des Übertragungsweges und durch den Satelliten.

## Patentansprüche

1. Verfahren zur Synchronisation von Entfernten Uhren über Satellit mit einer Zentralen Uhr an einer Zentralen Bodenstation, mit folgenden Schritten:
a) Verbinden der Zentralen Uhr mit mindestens einer an einer Satelliten-Bodenstation angeordneten Entfernten Uhr über eine bidirektionale Satellitenverbindung;
b) Bidirektionales Senden und Empfangen von Zeitsignalen zwischen der Zentralen Uhr und der Entfernten Uhr über die Satellitenverbindung in Echtzeit;
c) Sowohl die Zentrale Uhr als auch die Entfernte Uhr bestimmen jeweils die Zeitdifferenz zwischen dem Empfangszeitpunkt des von der Gegenstation gesandten Signales gegenüber der lokalen Uhr;
d) Austausch der beidseitig ermittelten Zeitdifferenzen der Entfernten Uhr und der Zentralen Uhr über die Satellitenverbindung, nämlich über die Funkstrecke, über die auch die Zeitsignale der Zentralen Uhr und der Entfernten Uhr ausgetauscht werden, in Echtzeit und
e) Synchronisation der Entfernten Uhr nach Stand und Gang auf die Zentrale Uhr in Abhängigkeit der über die Satellitenverbindung ausgetauschten Zeitsignale und ermittelten Zeitdifferenzen.

2. Verfahren nach Anspruch 1, **dadurch gekennzeichnet, dass** die bestimmten Zeitdifferenzen ununterbrochen oder intermittierend ausgetauscht werden.

3. Verfahren nach Anspruch 1 oder 2, **dadurch gekennzeichnet, dass** die Synchronisation der Entfernten Uhr mit der Zentralen Uhr mit Hilfe eines Regelkreises erfolgt, welcher aus der Differenz der beiden Zeitdifferenzen eine Stellgröße bildet.

4. Verfahren nach Anspruch 3, **dadurch gekennzeichnet, dass** mittels der Stellgröße die Frequenz der Entfernten Uhr beeinflusst wird.

5. Verfahren nach einem der vorhergehenden Ansprüche, **dadurch gekennzeichnet, dass** die Referenzzeit der Zentralen Uhr an der Entfernten Uhr in Form von Zeitsignalen zur Verfügung steht.

6. Verfahren nach einem der vorhergehenden Ansprüche, **dadurch gekennzeichnet, dass** es sich um ein Echtzeit-Verfahren mit ständiger, aktueller Verfügbarkeit der Datums-, Zeit- und Frequenzinformation handelt.

7. Verfahren nach einem der vorhergehenden Ansprüche, **dadurch gekennzeichnet, dass** die an der Entfernten Uhr vorhandene Zeit- und Frequenzinformation in Form von puls- und/oder sinusförmigen Signalen einem Nutzer zur Verfügung gestellt werden.

8. Verfahren nach einem der vorhergehenden Ansprüche, **dadurch gekennzeichnet, dass** an einem Datenausgang der Entfernten Uhr die eindeutige Zeit- und Datumsangabe zur Verfügung gestellt wird.

9. Verfahren nach einem der vorhergehenden Ansprüche, **dadurch gekennzeichnet, dass** die Entfernte Uhr über ein Frequenzmultiplexverfahren (FDMA) mit der Zentralen Uhr in Verbindung steht.

10. Verfahren nach einem der vorhergehenden Ansprüche, **dadurch gekennzeichnet, dass** die Entfernte Uhr über ein Codemultiplexverfahren (CDMA) mit der Zentralen Uhr in Verbindung steht.

11. Verfahren nach einem der vorhergehenden Ansprüche, **dadurch gekennzeichnet, dass** die Entfernte Uhr über ein Zeitmultiplexverfahren (TDMA) mit der Zentralen Uhr in Verbindung steht.

12. Verfahren nach einem der vorhergehenden Ansprüche, **dadurch gekennzeichnet, dass** die Entfernte Uhr über einen oder mehrere Satelliten mit der Zentralen Uhr in Verbindung steht.

13. Verfahren nach einem der vorhergehenden Ansprüche, **dadurch gekennzeichnet, dass** die Entfernte Uhr mit einem System aus redundanten Zentralen Uhren über ein Multiplexverfahren in Verbindung steht.

14. Verfahren nach einem der vorhergehenden Ansprüche, **dadurch gekennzeichnet, dass** eine beliebige Anzahl von Entfernten Uhren über ein Multiplexverfahren mit der Zentralen Uhr in Verbindung stehen.

15. Verfahren nach einem der vorhergehenden Ansprüche, **dadurch gekennzeichnet, dass** eine beliebige Anzahl von Entfernten Uhren über ein Multiplexverfahren mit einem redundanten System von Zentralen Uhren in Verbindung stehen.

16. Verfahren nach einem der vorhergehenden Ansprüche, **dadurch gekennzeichnet, dass** sich an Bord des Satelliten ein transparenter Transponder befindet.

17. Verfahren nach einem der vorhergehenden Ansprüche, **dadurch gekennzeichnet, dass** sich an Bord des Satelliten ein regenerativer Transponder befindet.

18. Verfahren nach einem der vorhergehenden Ansprüche, **dadurch gekennzeichnet, dass** einem Nutzer in digitaler Form der aktuelle Stand der Entfernten Uhr bezüglich der Zentralen Uhr mitgeteilt wird.

19. Verfahren nach einem der vorhergehenden Ansprüche, **dadurch gekennzeichnet, dass** dem Nutzer ein Warnsignal zugeleitet wird, falls die Abweichung der Entfernten Uhr bezüglich der Zentralen Uhr einen Grenzwert überschreitet.

20. Verfahren nach einem der vorhergehenden Ansprüche, **dadurch gekennzeichnet, dass** an der Zentralen Uhr der jeweilige Stand der Entfernten Uhren in Form von Telemetriedaten verfügbar ist.

21. Vorrichtung zur Synchronisation von Entfernten Uhren über Satellit mit einer Zentralen Uhr, insbesondere zur Durchführung des Verfahrens nach einem der Ansprüche 1 bis 20, umfassend
- eine an einer zentralen Bodenstation angeordnete Zentrale Uhr mit einer ersten Sende- und Empfangseinrichtung für Satellitensignale,
- eine an einer Satelliten-Bodenstation angeordnete Entfernte Uhr mit einer zweiten Sende- und Empfangseinrichtung für Satellitensignale, wobei die ersten und zweiten Sende- und Empfangseinrichtungen über eine bidirektionale Satellitenverbindung miteinander in Verbindung stehen,
- eine Einrichtung zur Bestimmung von Messdaten, umfassend
die sowohl von der Zentralen Uhr als auch von der Entfernten Uhr jeweils zwischen dem Empfangszeitpunkt des von der Gegenstation gesandten Signales gegenüber der lokalen Uhr bestimmte Zeitdifferenz, sowie
- einen an der Entfernten Uhr vorgesehenen Regelkreis zur Synchronisation der Entfernten Uhr nach Stand und Gang auf die Zentrale Uhr in Abhängigkeit der von der Zentralen Uhr an die Entfernte Uhr in Echtzeit übermittelten ersten Zeitdifferenz und der zweiten Zeitdifferenz, wobei
- die Vorrichtung ausgebildet ist, um die Zeitdifferenzen in Echtzeit direkt über die Funkstrecke auszutauschen, über die auch die Zeitsignale der Entfernten Uhr und der Zentralen Uhr ausgetauscht werden.

## Claims

1. A method for the synchronisation of remote clocks with a central clock at a central ground station via satellite, comprising the following steps:
a) connecting the central clock to at least one remote clock arranged at a satellite ground station via a bidirectional satellite connection;
b) bidirectionally transmitting and receiving time signals between the central clock and the remote clock via the satellite connection in real-time;
c) both the central clock and the remote clock determine the time difference between the point when they receive the signal transmitted by their counter station as compared with the local clock;
d) exchanging in real-time the mutually determined time differences of the remote clock and the central clock via the satellite connection, i.e., via the transmission path that is also used to exchange the time signals of the central clock and the remote clock; and
e) synchronising the remote clock regarding deviation of indicated time to actual time and clock drift to the central clock depending on the time signals exchanged via the satellite connection and the determined time differences.

2. The method according to claim 1, **characterised in that** the determined time differences are exchanged continuously or intermittently.

3. The method according to claim 1 or 2, **characterised in that** the synchronisation of the remote clock with the central clock is achieved by means of a control loop which generates an actuating variable from the difference of the two time differences.

4. The method according to claim 3, **characterised in that** the frequency of the remote clock is effected by means of the actuating variable.

5. The method according to any one of the preceding claims, **characterised in that** the reference time of the central clock is available at the remote clock in the form of time signals.

6. The method according to any one of the preceding claims, **characterised in that** the method is a real-time method with continuous up to date availability of date, time and frequency information.

7. The method according to any one of the preceding claims, **characterised in that** the time and frequency information available at the remote clock is provided to a user in the form of pulsed and/or sinusoidal signals.

8. The method according to any one of the preceding claims, **characterised in that** the unambiguous time and date specification is provided at a data output of the remote clock.

9. The method according to any one of the preceding claims, **characterised in that** the remote clock is in communication with the central clock using a frequency division multiple access (FDMA) method.

10. The method according to any one of the preceding claims, **characterised in that** the remote clock is in communication with the central clock using a code division multiple access (CDMA) method.

11. The method according to any one of the preceding claims, **characterised in that** the remote clock is in communication with the central clock using a time division multiple access (TDMA) method.

12. The method according to any one of the preceding claims, **characterised in that** the remote clock is in communication with the central clock using one or several satellites.

13. The method according to any one of the preceding claims, **characterised in that** the remote clock is in communication with a system consisting of redundant central clocks using a multiplex method.

14. The method according to any one of the preceding claims, **characterised in that** any number of remote clocks is in communication with the central clock using a multiplex method.

15. The method according to any one of the preceding claims, **characterised in that** any number of remote clocks is in communication with a redundant system of central clocks using a multiplex method.

16. The method according to any one of the preceding claims, **characterised in that** a transparent transponder is disposed on board the satellite.

17. The method according to any one of the preceding claims, **characterised in that** a regenerative transponder is disposed on board the satellite.

18. The method according to any one of the preceding claims, **characterised in that** a user is informed about the current deviation of indicated time to actual time of the remote clock relative to the central clock in digital form.

19. The method according to any one of the preceding claims, **characterised in that** the user is supplied with a warning signal if the difference of the remote clock from the central clock is in excess of a limit value.

20. The method according to any one of the preceding claims, **characterised in that** the respective deviation of indicated time to actual time of the remote clocks is available at the central clock in the form of telemetry data.

21. A device for the synchronisation of remote clocks with a central clock via satellite, more particularly for the application of the method according to any one of claims 1 to 20, comprising:
- a central clock that is arranged at a central ground station and comprises a first transmitting and receiving device for satellite signals;
- a remote clock that is arranged at a satellite ground station and comprises a second transmitting and receiving device for satellite signals, wherein the first and second transmitting and receiving devices are in communication with each other via a bidirectional satellite connection;
- a device for the determination of measurement data, comprising the respective time difference determined by the central clock as well as by the remote clock between the point when they receive the signal transmitted by their counter station as compared with the local clock; and
- a control loop that is provided at the remote clock and is intended for the synchronisation of the remote clock to the central clock regarding deviation of indicated time to actual time and clock drift depending on the first time difference and the second time difference transmitted by the central clock to the remote clock in real-time, wherein
- the device is formed to exchange the time differences in real-time directly via the transmission path that is also used to exchange the time signals of the remote clock and the central clock.

## Revendications

1. Procédé de synchronisation d'horloges éloignées par l'intermédiaire d'un satellite avec une horloge centrale située dans une station terrienne centrale, comprenant les étapes suivantes :
a) Établissement de la liaison de l'horloge centrale avec au moins une horloge éloignée, agencée dans une station terrienne de satellite, par une liaison bidirectionnelle de communication par satellite ;
b) Émission et réception bidirectionnelles en temps réel de signaux de temps entre l'horloge centrale et l'horloge éloignée par l'intermédiaire de la liaison satellite ;
c) L'horloge centrale ainsi que l'horloge éloignée déterminent respectivement la différence de temps entre le moment de réception du signal envoyé par la station opposée par rapport à l'horloge locale ;
d) Échange en temps réel des différences de temps déterminées des deux côtés de l'horloge éloignée et de l'horloge centrale par la liaison de communication par satellite, notamment par l'intermédiaire de la liaison radio également utilisée pour l'échange des signaux de temps de l'horloge centrale et de l'horloge éloignée, et
e) Synchronisation de l'horloge éloignée selon le statut et le cours sur l'horloge centrale en fonction des signaux de temps et des différences de temps déterminées échangés par l'intermédiaire de la liaison de communication par satellite.

2. Procédé selon la revendication 1, **caractérisé en ce, que** les différences de temps déterminées soient échangées de manière ininterrompue ou intermittente.

3. Procédé selon la revendication 1 ou 2, **caractérisé en ce, que** la synchronisation de l'horloge éloignée avec l'horloge centrale soit effectuée à l'aide d'une boucle de régulation, qui forme une grandeur de commande à partir de la différence des deux différences de temps.

4. Procédé selon la revendication 3, **caractérisé en ce, que** la fréquence de l'horloge éloignée soit influencée à l'aide de la grandeur de commande.

5. Procédé selon l'une des revendications précédentes, **caractérisé en ce, que** l'heure de référence de l'horloge centrale soit disponible à l'horloge éloignée sous forme de signaux de temps.

6. Procédé selon l'une des revendications précédentes, **caractérisé en ce, qu'**il s'agisse d'un procédé en temps réel avec la disponibilité permanente et actuelle des informations de date, d'heure et de fréquence.

7. Procédé selon l'une des revendications précédentes, **caractérisé en ce, que** les informations d'heure et de fréquence disponibles à l'horloge éloignée soient mises à disposition d'un utilisateur sous forme de signaux impulsionnels et/ou sinusoïdaux.

8. Procédé selon l'une des revendications précédentes, **caractérisé en ce, que** l'indication univoque de l'heure et de la date soit mise à disposition à une sortie de données de l'horloge éloignée.

9. Procédé selon l'une des revendications précédentes, **caractérisé en ce, que** l'horloge éloignée soit en communication avec l'horloge centrale par l'intermédiaire d'un procédé technique d'accès multiple par répartition des fréquences (FDMA).

10. Procédé selon l'une des revendications précédentes, **caractérisé en ce, que** l'horloge éloignée soit en communication avec l'horloge centrale par l'intermédiaire d'un procédé technique d'accès multiple par répartition en code (CDMA).

11. Procédé selon l'une des revendications précédentes, **caractérisé en ce, que** l'horloge éloignée soit en communication avec l'horloge centrale par l'intermédiaire d'un procédé technique d'accès multiple par répartition dans le temps (TDMA).

12. Procédé selon l'une des revendications précédentes, **caractérisé en ce, que** l'horloge éloignée soit en communication avec l'horloge centrale par l'intermédiaire d'un ou de plusieurs satellites.

13. Procédé selon l'une des revendications précédentes, **caractérisé en ce, que** l'horloge éloignée soit en communication avec un système composé d'horloges centrales redondantes par l'intermédiaire d'un procédé de multiplexage.

14. Procédé selon l'une des revendications précédentes, **caractérisé en ce, qu'**un nombre quelconque d'horloges éloignées soient en communication avec l'horloge centrale par l'intermédiaire d'un procédé de multiplexage.

15. Procédé selon l'une des revendications précédentes, **caractérisé en ce, qu'**un nombre quelconque d'horloges éloignées soient en communication avec un système redondant d'horloges centrales par l'intermédiaire d'un procédé de multiplexage.

16. Procédé selon l'une des revendications précédentes, **caractérisé en ce, qu'**un transpondeur transparent se trouve à bord du satellite.

17. Procédé selon l'une des revendications précédentes, **caractérisé en ce, qu'**un transpondeur régénérateur se trouve à bord du satellite.

18. Procédé selon l'une des revendications précédentes, **caractérisé en ce, que** l'état actuel de l'horloge éloignée par rapport à l'horloge centrale soit transmis à un utilisateur sous forme numérique.

19. Procédé selon l'une des revendications précédentes, **caractérisé en ce, qu'**un signal d'alerte soit transmis à l'utilisateur si la divergence de l'horloge éloignée par rapport à l'horloge centrale dépasse une valeur limite.

20. Procédé selon l'une des revendications précédentes, **caractérisé en ce, que** les états respectifs des horloges éloignées soient disponibles à l'horloge centrale sous forme de signaux télémétriques.

21. Dispositif de synchronisation par satellite d'horloges éloignées avec une horloge centrale, en particulier pour l'exécution du procédé selon l'une des revendications 1 à 20, comprenant
- une horloge centrale agencée dans une station terrienne centrale avec un premier dispositif d'émission et de réception de signaux de satellite,
- une horloge éloignée agencée dans une station terrienne de satellite avec un deuxième dispositif d'émission et de réception de signaux de satellite, le premier et le deuxième dispositif d'émission et de réception étant en liaison bidirectionnelle de communication par satellite,
- un dispositif pour la détermination de données de mesure comprenant les différences de temps déterminées de l'horloge centrale ainsi que de l'horloge éloignée respectivement entre le moment de réception du signal émis par la station opposée par rapport à l'horloge locale, ainsi
- qu'une boucle de régulation prévue à l'horloge éloignée pour la synchronisation de l'horloge éloignée selon le statut et le cours sur l'horloge centrale en fonction de la première différence de temps transmise en temps réel de l'horloge centrale à l'horloge éloignée et de la deuxième différence de temps, et dont
- le dispositif soit conçu pour échanger directement les différences de temps en temps réel par l'intermédiaire de la liaison radio également utilisée pour l'échange des signaux de temps de l'horloge centrale et de l'horloge éloignée.
